# EUROPÄISCHE PATENTSCHRIFT

(11) **EP 2 986 502 B1**
(45) Veröffentlichungstag und Bekanntmachung des Hinweises auf die Patenterteilung: **03.10.2018**
(21) Anmeldenummer: 14707769.7
(22) Anmeldetag: 04.03.2014
(51) Int. Cl.: B63H 25/50

(54) **OPTIMIERUNG EINES ANTRIEBSSYSTEMS MIT EINEM VERSTELLPROPELLER BEI EINEM WASSERFAHRZEUG WÄHREND EINES STOPPMANÖVERS**
OPTIMIZATION OF A DRIVE SYSTEM COMPRISING A VARIABLE PITCH PROPELLER IN A WATER VEHICLE DURING A STOPPING MANEUVER
OPTIMISATION D'UN SYSTÈME D'ENTRAÎNEMENT COMPRENANT UNE HÉLICE À PAS VARIABLE SUR UN VÉHICULE MARITIME AU COURS D'UNE MANUVRE D'ARRÊT

(30) Priorität: 21.05.2013 DE 102013209337
(43) Veröffentlichungstag der Anmeldung: 24.02.2016
(73) Patentinhaber: Siemens Aktiengesellschaft, 80333 München (DE)
(72) Erfinder: TIGGES, Kay, 24257 Hohenfelde (DE); WIETOSKA, Jens, 28279 Bremen (DE)
(86) Internationale Anmeldenummer: PCT/EP2014/054114
(87) Internationale Veröffentlichungsnummer: WO 2014/187584

(56) Entgegenhaltungen:
- WO-A1-2005/044659
- US-B1- 7 131 385

## Beschreibung

Die Erfindung betrifft ein Verfahren zum Betrieb eines Antriebssystems eines Wasserfahrzeugs bei einem Stoppmanöver, wobei das Antriebssystem mindestens einen drehbaren Verstellpropeller aufweist, welcher jeweils Propellerblätter mit verstellbarem Blattwinkel aufweist und welcher mittels eines Motors angetrieben wird, wobei der Motor ein Motordrehmoment auf den Verstellpropeller ausüben kann, wobei eine Geschwindigkeit des Wasserfahrzeugs und eine Propellerdrehzahl des mindestens einen Verstellpropellers ermittelt werden. Weiterhin betrifft die Erfindung eine Steuerung, ein Wasserfahrzeug, ein Computerprogramm und ein Computerprogrammprodukt zur Durchführung des Verfahrens.

Ein derartiges Verfahren und ein derartiges Antriebssystem kommen beispielsweise bei Wasserfahrzeugen zum Einsatz, bei denen gute Manövrierbarkeit oder stark unterschiedliche Dauergeschwindigkeiten gefordert sind, z.B. Fähren, Passagierschiffe, Feeder.

Im Unterschied zum konventionellen Propeller mit fester Steigung sind beim "Controllable Pitch Propeller" oder Verstellpropeller die Propellerblätter drehbar an der Nabe befestigt. Damit lässt sich die Steigung ("pitch") stufenlos von Nullschub bis Maximalschub in Richtung Voraus oder Zurück verstellen, wobei der Steigungswinkel oder das Steigungsverhältnis auch als Blattwinkel bezeichnet werden kann.

Zum Beschleunigen des Wasserfahrzeugs vom Stillstand wird die Maschine bei Nullschub angelassen und beispielsweise auf Marschdrehzahl hochgefahren. Dabei wird sie beim Starten nicht durch Antriebsdrehmoment belastet. Folglich nimmt das Fahrzeug nicht unmittelbar Fahrt auf, wenn die Maschine gestartet wird. Ein Durchdrehen der Propellerwelle und des damit verbundenen Motors durch Strömung (z.B. von vorbeifahrenden Schiffen im Hafen) wird durch den auf Nullschub stehenden Propeller verhindert.

Wasserfahrzeuge mit Verstellpropeller besitzen üblicherweise kein Wendegetriebe, allenfalls ein Reduziergetriebe bei schnell drehenden Motoren. Somit entfällt ein wesentlicher Schwachpunkt im Antriebssystem im Vergleich mit konventionellen Antriebssystemen. Die Effizienz ist bei unterschiedlichen Geschwindigkeiten günstiger als im Falle eines Festpropellers.

Der Antrieb kann bei laufendem Motor von "voraus" auf "zurück" umgesteuert werden, was mit erheblicher Zeitersparnis verbunden ist, da die Maschine nicht mehr gestoppt beziehungsweise nicht auf Mindestdrehzahl heruntergefahren werden muss. Damit ist die Manövrierbarkeit wesentlich verbessert.

Insbesondere bei dieselelektrischen Schiffsantrieben mit Verstellpropeller entsteht allerdings beim Not-Aufstoppen ein Leistungsrückfluss vom Propeller über den Elektromotor, da der Propeller als Turbine fungiert und der Elektromotor als Generator arbeitet. Dieser Effekt, bei dem im Gegensatz zum normalen Antriebsbetrieb ein negatives Drehmoment auf den Propeller wirkt, ist auch als "windmilling" bekannt. Die Leistung, mit der der Propeller angetrieben wird, muss entweder mit entsprechenden Stromrichtern in das Bordnetz rückgespeist werden oder über sogenannte Bremswiderstände verheizt werden. Um die Stabilität des Bordnetzes sicherzustellen und die Dieselgeneratoren nicht in den Rückleistungsbereich zu treiben, wird daher ein großer baulicher und logistischer Aufwand betrieben. Außerdem sind die rückspeisefähigen Umrichter wesentlich teurer als die rein motorisch betreibbare Ausführung.

Aus der WO 2005/044659 A1 ist ein Steuerungsverfahren und - system für einen Verstellpropeller eines Wasserfahrzeugs bekannt, wobei mehrere Betriebsmodi vorgesehen sind, zum Beispiel ein Manövriermodus, ein Fahrmodus und ein Prüfmodus. Weiterhin sind Übergangs-Submodi für einen sanften Übergang zwischen dem Fahrmodus und dem Manövriermodus und umgekehrt vorgesehen.

Der Erfindung liegt die Aufgabe zugrunde, ein Verfahren der eingangs genannten Art bereitzustellen, das in einfacher Weise ein schnelles Abbremsen des Wasserfahrzeugs erlaubt.

Diese Aufgabe wird bei einem Verfahren der eingangs genannten Art mit den folgenden Verfahrensschritten dadurch gelöst, dass vorab eine Kennlinie für das Wasserfahrzeug ermittelt wird, welche verschiedene Anfangs-Geschwindigkeiten des Wasserfahrzeugs bei Beginn des Stoppmanövers mit zumindest jeweils einem zeitlichen Verlauf des Blattwinkels und einem zeitlichen Verlauf der Propellerdrehzahl derart verknüpft, dass das während des Stoppmanövers gemäß der Kennlinie betriebene Antriebssystem in einem möglichst kurzen zurückgelegten Aufstoppweg des Wasserfahrzeugs resultiert und die Propellerdrehzahl einen vorgebbaren, kritischen Drehzahlwert nicht überschreitet, wobei das Antriebssystem während des Stoppmanövers gemäß der vorab ermittelten Kennlinie betrieben wird.

Diese Aufgabe wird weiter gelöst durch eine Steuerung, welche Mittel zur Durchführung des erfindungsgemäßen Verfahrens aufweist, wobei die Mittel ein Computerprogramm nach Anspruch 5 zum Ablauf in der Steuerung umfassen, wobei die Mittel zumindest eine Rechnereinheit und eine Speichereinheit umfassen, auf welcher die vorab für das Wasserfahrzeug ermittelte Kennlinie gespeichert ist. Weiterhin wird diese Aufgabe gelöst durch ein Wasserfahrzeug mit zumindest einem Antriebssystem und der zuvor genannten Steuerung, wobei das Antriebssystem mindestens einen drehbaren Verstellpropeller aufweist, welcher jeweils Propellerblätter mit verstellbarem Blattwinkel aufweist und welcher mittels eines Motors antreibbar ist, wobei mittels des Motors ein Motordrehmoment auf den Verstellpropeller (1) ausübbar ist, wobei mittels eines jeweiligen Sensors zumindest eine Geschwindigkeit des Wasserfahrzeugs und eine Propellerdrehzahl des mindestens einen Verstellpropellers ermittelbar sind. Schließlich wird die Aufgabe ebenfalls durch ein Computerprogramm gemäß Anspruch 5 und ein Computerprogrammprodukt gemäß Anspruch 6 gelöst.

Erfindungsgemäß wird die Geschwindigkeit des Schiffes ermittelt, wobei auch die Strömungsgeschwindigkeit des Wassers in Bezug auf das Schiff beziehungsweise den Propeller berücksichtigt werden kann. Hierzu können beispielsweise Sensoren zum Einsatz kommen. Auch die Propellerdrehzahl wird ermittelt, beispielsweise mittels weiterer Sensoren, insbesondere in Form eines Gebers. Bei einem umrichtergespeisten Antriebssystem mit einem elektrischen Antriebsmotor kann die Propellerdrehzahl beispielsweise über elektrische Ströme, mit welchen der Motor durch den Umrichter beaufschlagt wird, ermittelt werden.

Zusätzlich kann auch das Propellerdrehmoment des mindestens einen Verstellpropellers ermittelt werden. Hierzu kann verwendet werden, dass die zeitliche Änderung der Propellerdrehzahl proportional ist zur Differenz zwischen dem Motordrehmoment und dem Propellerdrehmoment, wobei bei einem umrichtergespeisten Antriebssystem das Motordrehmoment anhand des dem Motors zugeführten momentenbildenden Stroms bestimmt werden kann.

Das erfindungsgemäße Verfahren kommt bei Wasserfahrzeugen mit steigungsverstellbaren Propellerblättern sowie einem Steigungsversteller zum Einstellen der Steigung der Propellerblätter zum Einsatz. Weiterhin kann eine Steuerung vorgesehen sein, die die Daten von Sensoren verarbeiten kann und Befehle an den Steigungsversteller, den Motor, den Umrichter und gegebenenfalls weitere Schiffskomponenten und Teile des Schiffsantriebssystems übergeben kann.

Die Kennlinie, gemäß welcher das Antriebssystem während eines Stoppmanövers betrieben wird, kann beispielsweise mittels einer Berechnung bzw. einer Simulation ermittelt werden, welche für ein bestimmtes Wasserfahrzeug bzw. für einen bestimmten Wasserfahrzeugstyp durchgeführt wird. Zur Ermittlung der Kennlinie kann verwendet werden, dass während eines Stoppmanövers Kräfte auf das Wasserfahrzeug wirken, wie zum Beispiel der Widerstand des Rumpfes des Wasserfahrzeugs aufgrund der Vorausfahrt, der Widerstand des Ruders sowie der Schub des Propellers. Dabei können der Widerstand des Wasserfahrzeugs und der Widerstand des Rotors beispielsweise durch Modellversuche oder semiempirische Funktionen beschrieben werden. Für eine aussagekräftige Bewegungsgleichung als Grundlage der Berechnung bzw. der Simulation kann auch die Massenträgheit des Wasserfahrzeugs berücksichtigt werden, welche als bekannt vorausgesetzt werden kann.

Bei der Ermittlung der Kennlinie können insbesondere bei dieselelektrischen Antrieben zwei Situationen unterschieden werden: greift am Verstellpropeller ein positives Drehmoment an, so kann die Propellerdrehzahl im Rahmen der verfügbaren Motorleistung frei eingestellt werden. Greift hingegen ein negatives Drehmoment am Propeller an, tritt der "windmilling"-Effekt ein und der Propeller wird vom Wasser angetrieben, wodurch sich die Propellerdrehzahl erhöht.

Während des normalen Betriebs des Schiffes erzeugt das Schiffsantriebssystem Vorschub und der mindestens eine Verstellpropeller weist einen positiven Blattwinkel auf, so dass ein positives Drehmoment am Verstellpropeller anliegt. Denn positive Blattwinkel werden als jene Blattwinkel verstanden, welche bei einer gegebenen Drehrichtung des Verstellpropellers einen Vorschub des Schiffes bewirken. Negative Blattwinkel werden folglich als jene Blattwinkel verstanden, welche bei derselben gegebenen Drehrichtung des Verstellpropellers einen Rückschub des Schiffes bewirken.

Abhängig von der zuvor ermittelten Kennlinie kann beispielsweise vorgesehen sein, dass während eines Stoppmanövers der Blattwinkel von einem positiven Blattwinkel derart geändert wird, bis jener Blattwinkel erreicht wird, bei dem der Verstellpropeller keinen Vorschub mehr erzeugt. Anschließend kann der Blattwinkel weiter geändert werden bis schließlich ein negativer Blattwinkel erreicht wird und ein Rückschub entsteht. Insbesondere aufgrund der Reibung des am Rumpf des Schiffes vorbeiströmenden Wassers kann während dieses Vorganges insgesamt eine Verzögerung des Schiffes bewirkt werden. Gleichzeitig kann auch die Drehzahl des Verstellpropellers geändert werden. Dies kann durch Vorgabe einer Solldrehzahl an den Motor oder beispielsweise auch dadurch erreicht werden, dass der Antriebsmotor von seiner Energieversorgung getrennt wird. Erfindungsgemäß resultiert das Stoppmanöver in einem möglichst kurzen zurückgelegten Aufstoppweg des Wasserfahrzeugs, wobei die Propellerdrehzahl den vorgebbaren, kritischen Drehzahlwert nicht überschreitet. Der kritische Drehzahlwert kann insbesondere derart gewählt werden, dass gravierende Beschädigungen des Schiffsantriebssystems vermieden werden.

Abhängig von den Charakteristika des Wasserfahrzeugs und der Anfangs-Geschwindigkeit des Wasserfahrzeugs zu Beginn des Stoppmanövers ist prinzipiell auch denkbar, dass die Kennlinie vorsieht, den Blattwinkel zunächst beizubehalten, insbesondere um "windmilling" zu verhindern. Für einen möglichst kurzen, während des Stoppmanövers zurückgelegten Aufstoppweg kann eine insbesondere bei niedrigeren Anfangs-Geschwindigkeiten des Wasserfahrzeugs vorteilhafte Kennlinie vorsehen, die Propellerdrehzahl zunächst zu erhöhen, jedoch maximal bis zum kritischen Drehzahlwert.

Bei einer vorteilhaften Ausgestaltung der Erfindung wird eine Entfernung des Wasserfahrzeugs zu einem Kollisionshindernis ermittelt, wobei das Antriebssystem zusätzlich ein Ausweichmanöver durchführt, falls der während des Stoppmanövers vom Wasserfahrzeug zurückgelegte Aufstoppweg größer als die Entfernung des Wasserfahrzeugs zu dem Kollisionshindernis ist.

Bei dem Kollisionshindernis kann es sich um stationäre Hindernisse, wie beispielsweise Riffe, Hafenanlagen und dergleichen, oder auch mobile Hindernisse, wie beispielsweise andere Wasserfahrzeuge, handeln. Die Ermittlung der Entfernung des Wasserfahrzeugs zu dem Kollisionshindernis kann insbesondere optisch oder anhand von Radarmessungen erfolgen. Ebenso können dem Antriebssystem Positionsdaten des Hindernisses zugeführt werden, um die Entfernung zu ermitteln.

Wenn das Kollisionshindernis mobil und in Bewegung ist, kann insbesondere ein durch das Kollisionshindernis während des Stoppmanövers zurückgelegter Hindernisweg bei der Ermittlung der Entfernung berücksichtigt werden. Somit kann der Hindernisweg einen zulässigen Aufstoppweg des Wasserfahrzeugs vergrößern oder verkleinern, je nachdem, in welche Richtung sich das Kollisionshindernis bewegt.

Das Ausweichmanöver kann beispielsweise dadurch optimiert werden, dass dem Antriebssystem aktuelle Positionsdaten des Wasserfahrzeugs zugänglich sind. Beispielsweise anhand von hinterlegten Navigationsdaten bzw. die Wassertiefe umfassende Karten können dadurch mögliche Ausweichmanöver auf Machbarkeit geprüft werden und schließlich ein Ausweichmanöver ausgewählt werden, welches machbar ist und gleichzeitig einen sicheren Abstand zum möglichen Kollisionshindernis gewährleistet.

Im Folgenden wird die Erfindung anhand der in den Figuren dargestellten Ausführungsbeispiele näher beschrieben und erläutert. Es zeigen:
- FIG 1: eine Schemadarstellung eines Ausführungsbeispiels eines erfindungsgemäßen Antriebssystems,
- FIG 2: zeitliche Verläufe eines Blattwinkels gemäß einer beispielhaften Kennlinie,
- FIG 3: zeitliche Verläufe einer Propellerdrehzahl gemäß einer weiteren beispielhaften Kennlinie,
- FIG 4: ein erstes Beispiel eines zeitlichen Verlaufs einer Propellerdrehzahl gemäß der Kennlinie und einer Geschwindigkeit eines Wasserfahrzeugs,
- FIG 5: ein zweites Beispiel,
- FIG 6: ein drittes Beispiel, und
- FIG 7: ein viertes Beispiel.

Figur 1 zeigt eine Schemadarstellung eines Ausführungsbeispiels eines erfindungsgemäßen Antriebssystems. Ein Verstellpropeller 1 wird über ein Reduziergetriebe 4 von einem Motor 3 angetrieben. Der Verstellpropeller 1 weist dabei Propellerblätter auf, welche jeweils einen verstellbaren Blattwinkel 12 aufweisen, die von einer Verstelleinheit 5 geändert werden können. Der Motor 3 wird von einem Umrichter 2 mit Energie versorgt, wobei der Umrichter 2 Sollwerte bezüglich der Motordrehzahl 10 von einer Steuerung 6 erhält. Der Steuerung 6 wird die tatsächliche, von einem Geber 7 ermittelte Propellerdrehzahl 11 zugeführt und die Steuerung 6 gibt weiterhin Sollwerte bezüglich des Blattwinkels 12 an die Verstelleinheit 5.

Figur 2 zeigt zeitliche Verläufe eines Blattwinkels 12 gemäß einer beispielhaften Kennlinie. Die Kennlinie wurde dabei, wie auch für die folgenden Figuren, vorab ermittelt und stellt sicher, dass ein während eines Stoppmanövers gemäß der Kennlinie betriebenes Antriebssystem eines zugehörigen Wasserfahrzeugs in einem möglichst kurzen zurückgelegten Aufstoppweg resultiert und die Propellerdrehzahl 11 einen vorgebbaren, kritischen Drehzahlwert nicht überschreitet. Für die Berechnung bzw. Simulation zur Ermittlung der Kennlinie können dabei auf das Wasserfahrzeug wirkende Kräfte, wie zum Beispiel der Widerstand des Rumpfes des Wasserfahrzeugs aufgrund der Vorausfahrt, der Widerstand des Ruders sowie der Schub des Propellers berücksichtigt werden. Weiterhin kann die Massenträgheit des Wasserfahrzeugs für die Ermittlung der Kennlinie verwendet werden.

Dargestellt werden verschiedene zeitliche Verläufe des Blattwinkels 12, wobei auf der x-Achse die Zeit, auf der y-Achse der Blattwinkel 12 und auf der z-Achse die Anfangs-Geschwindigkeit 17 jeweils in willkürlichen Einheiten aufgetragen ist. Bei der Darstellung wird angenommen, dass vor Beginn des Stoppmanövers immer ein bestimmter positiver Blattwinkel 12 anliegt, beispielsweise jener Blattwinkel 12, der für maximalen Vorschub sorgt. Beim Zeitpunkt t_{S} wird für verschiedene Anfangs-Geschwindigkeiten 17 das Stoppmanöver begonnen. Wie gut zu erkennen ist, hängt die Zeit zur vollständigen Umkehr des Blattwinkels 12 von der Anfangs-Geschwindigkeit 17 ab: Bei geringen Anfangs-Geschwindigkeiten 17 kann der Blattwinkel 12 sehr schnell umgekehrt werden, bei größeren Anfangs-Geschwindigkeiten 17 sieht diese beispielhafte Kennlinie mehr Zeit für die Umkehr des Blattwinkels 12 vor.

Die ermittelte Kennlinie kann weiterhin berücksichtigen, dass beim Betrieb des Wasserfahrzeugs vor dem Stoppmanöver unterschiedliche Blattwinkel 12 anliegen. Der Einfachheit halber wird auf eine entsprechende grafische Darstellung verzichtet.

Figur 3 zeigt zeitliche Verläufe einer Propellerdrehzahl 11 gemäß einer weiteren beispielhaften Kennlinie. Dargestellt sind verschiedene zeitliche Verläufe der Propellerdrehzahl 11, wobei auf der x-Achse die Zeit, auf der y-Achse die Propellerdrehzahl 11 und auf der z-Achse die Anfangs-Geschwindigkeit 17 jeweils in willkürlichen Einheiten aufgetragen ist. Wiederum wird beim Zeitpunkt t_{S} für verschiedene Anfangs-Geschwindigkeiten 17 das Stoppmanöver begonnen, wobei vor Beginn des Stoppmanövers verschiedene Propellerdrehzahlen 11 vorliegen. Bei niedrigen Anfangs-Geschwindigkeiten 17 und wie in diesem Beispiel auch bei niedrigen Propellerdrehzahlen 11 wird zu Beginn des Stoppmanövers die Propellerdrehzahl 11 schnell und beträchtlich erhöht. Bei einer vergleichsweise großen Anfangs-Geschwindigkeit 17 wird die Propellerdrehzahl 11 gemäß der vorliegenden Kennlinie beibehalten. Bei noch höheren Anfangs-Geschwindigkeiten 17 wird im Verlauf des Stoppmanövers die Propellerdrehzahl 11 erniedrigt.

Figur 4 zeigt ein erstes Beispiel eines zeitlichen Verlaufs einer Propellerdrehzahl 11 gemäß der Kennlinie und einer Geschwindigkeit 13 eines Wasserfahrzeugs. Weiterhin sind beispielhafte zeitliche Verläufe eines Blattwinkels 12 und eines Momentenbeiwerts 14 dargestellt, wobei auf der Ordinatenachse der jeweilige absolute Wert der genannten Messgröße und auf der Abszisse die Zeit, jeweils in willkürlichen Einheiten aufgetragen sind. Ein positiver Momentenbeiwert 14 bedeutet dabei, dass auf den Verstellpropeller 1 insgesamt ein positives Drehmoment wirkt. Dabei können sich, wie auch bei den folgenden Figuren, die dargestellten Kurven insbesondere von den in den Figur 2 und 3 dargestellten beispielhaften Kurven unterscheiden.

Zu Beginn sind die ermittelte Geschwindigkeit 13 und die Propellerdrehzahl 11 des Wasserfahrzeugs konstant und vergleichsweise hoch. Hierzu liegt ein positiver Blattwinkel 12 an, welcher in einem positiven Momentenbeiwert 14 resultiert.

Zum Zeitpunkt t_{S} wird ein Stoppmanöver eingeleitet und der Blattwinkel 12 verringert und schließlich zu negativen Winkeln geändert. Dabei wird gleichzeitig die Propellerdrehzahl 11 erhöht, indem die Motordrehzahl 10 erhöht wird bis eine Maximaldrehzahl erreicht wird. Die Maximaldrehzahl kann beispielsweise so gewählt werden, dass die Propellerdrehzahl 11 einen vorgebbaren, kritischen Drehzahlwert nicht überschreitet. Diese Maßnahmen haben zur Folge, dass der Momentenbeiwert 14 abrupt sinkt, aber noch positiv bleibt. Ein negativer Momentenbeiwert 14 würde anzeigen, dass ein negatives Drehmoment auf den Verstellpropeller 1 wirkt und somit "windmilling" auftritt. Währenddessen sinkt die ermittelte Geschwindigkeit 13 des Wasserfahrzeugs vergleichsweise schnell und der Momentenbeiwert 14 nimmt nach einer gewissen Zeitspanne größere Werte als zu Beginn des Stoppmanövers an, bei welchem die Drehrichtung des Propellers stets beibehalten wird. Bei erhöhter Propellerdrehzahl 11 und anliegendem negativen Blattwinkel 12 wird die ermittelte Geschwindigkeit 13 stetig verringert bis sie schließlich den Wert Null annimmt und das Wasserfahrzeug stillsteht. Für nicht dargestellte und hier aufgeführte Bezugszeichen siehe die weiteren Figuren.

Figur 5 zeigt ein zweites Beispiel eines zeitlichen Verlaufs einer Propellerdrehzahl 11 gemäß der Kennlinie und einer Geschwindigkeit 13 eines Wasserfahrzeugs. Im Vergleich zur Figur 4 sind die ermittelte Geschwindigkeit 13 und die Propellerdrehzahl 11 vor Beginn des Stoppmanövers niedriger. Während des Stoppmanövers wird die Propellerdrehzahl 11 massiv erhöht, wobei der Blattwinkel 12 nur allmählich umgekehrt wird. Dies resultiert in einer anfangs des Stoppmanövers erhöhten ermittelten Geschwindigkeit 13, welche anschließend bis auf null reduziert wird. Während des gesamten Stoppmanövers bleibt der Momentenbeiwert 14 stets positiv, so dass kein "windmilling" auftritt.

Figur 6 zeigt ein drittes Beispiel eines zeitlichen Verlaufs einer Propellerdrehzahl 11 gemäß der Kennlinie und einer Geschwindigkeit 13 eines Wasserfahrzeugs. Während des Stoppmanövers bleibt die Propellerdrehzahl 11 unverändert und der Blattwinkel 12 wird allmählich umgekehrt. Der Momentenbeiwert 14 bleibt während des gesamten Stoppmanövers positiv und die ermittelte Geschwindigkeit 13 wird kontinuierlich bis zum Stillstand des Wasserfahrzeugs erniedrigt.

Figur 7 zeigt ein viertes Beispiel eines zeitlichen Verlaufs einer Propellerdrehzahl 11 gemäß der Kennlinie und einer Geschwindigkeit 13 eines Wasserfahrzeugs. Die ermittelte Geschwindigkeit 13 und die Propellerdrehzahl 11 sind vor Beginn des Stoppmanövers vergleichsweise groß. Zu Beginn des Stoppmanövers wird der Blattwinkel 12 vergleichsweise schnell umgekehrt, wobei der Motor 3 vom Umrichter 2 getrennt wird, so dass die Propellerdrehzahl 11 zunächst schnell absinkt. Da zu Beginn des Stoppmanövers der Momentenbeiwert 14 für eine gewisse Zeitspanne negativ wird, tritt der "windmilling"-Effekt auf, so dass die Propellerdrehzahl 11 wieder ansteigt. Nachdem die Zeitspanne, während der "windmilling" auftritt, verstrichen ist, nimmt der Momentenbeiwert 14 wieder positive Werte an. Während des gesamten Stoppmanövers wird die ermittelte Geschwindigkeit 13 kontinuierlich erniedrigt, wobei außerdem die Propellerdrehzahl 11 während des gesamten Stoppmanövers unterhalb der vorgebbaren, kritischen Drehzahl bleibt.

Zusammenfassend betrifft die Erfindung ein Verfahren zum Betrieb eines Antriebssystems eines Wasserfahrzeugs bei einem Stoppmanöver, wobei das Antriebssystem mindestens einen drehbaren Verstellpropeller aufweist, welcher jeweils Propellerblätter mit verstellbarem Blattwinkel aufweist und welcher mittels eines Motors angetrieben wird, wobei der Motor ein Motordrehmoment auf den Verstellpropeller ausüben kann, wobei eine Geschwindigkeit des Wasserfahrzeugs und eine Propellerdrehzahl des mindestens einen Verstellpropellers ermittelt werden. Weiterhin betrifft die Erfindung eine Steuerung, ein Wasserfahrzeug, ein Computerprogramm und ein Computerprogrammprodukt zur Durchführung des Verfahrens. Um in einfacher Weise ein schnelles Abbremsen des Wasserfahrzeugs zu erlauben, wird vorgeschlagen, dass vorab eine Kennlinie für das Wasserfahrzeug ermittelt wird, welche verschiedene Anfangs-Geschwindigkeiten des Wasserfahrzeugs bei Beginn des Stoppmanövers mit zumindest jeweils einem zeitlichen Verlauf des Blattwinkels und einem zeitlichen Verlauf der Propellerdrehzahl derart verknüpft, dass das während des Stoppmanövers gemäß der Kennlinie betriebene Antriebssystem in einem möglichst kurzen zurückgelegten Aufstoppweg des Wasserfahrzeugs resultiert und die Propellerdrehzahl einen vorgebbaren, kritischen Drehzahlwert nicht überschreitet, wobei das Antriebssystem während des Stoppmanövers gemäß der vorab ermittelten Kennlinie betrieben wird.

## Patentansprüche

1. Verfahren zum Betrieb eines Antriebssystems eines Wasserfahrzeugs bei einem Stoppmanöver,
wobei das Antriebssystem mindestens einen drehbaren Verstellpropeller (1) aufweist, welcher jeweils Propellerblätter mit verstellbarem Blattwinkel (12) aufweist und welcher mittels eines Motors (3) angetrieben wird,
wobei der Motor (3) ein Motordrehmoment (15) auf den Verstellpropeller (1) ausüben kann,
wobei eine Geschwindigkeit (13) des Wasserfahrzeugs und eine Propellerdrehzahl (11) des mindestens einen Verstellpropellers (1) ermittelt werden,
**dadurch gekennzeichnet, dass** vorab eine Kennlinie für das Wasserfahrzeug ermittelt wird, welche verschiedene Anfangs-Geschwindigkeiten (17) des Wasserfahrzeugs bei Beginn des Stoppmanövers mit zumindest jeweils einem zeitlichen Verlauf des Blattwinkels (12) und einem zeitlichen Verlauf der Propellerdrehzahl (11) derart verknüpft, dass das während des Stoppmanövers gemäß der Kennlinie betriebene Antriebssystem in einem möglichst kurzen zurückgelegten Aufstoppweg des Wasserfahrzeugs resultiert und die Propellerdrehzahl (11) einen vorgebbaren, kritischen Drehzahlwert nicht überschreitet,
wobei das Antriebssystem während des Stoppmanövers gemäß der vorab ermittelten Kennlinie betrieben wird.

2. Verfahren nach Anspruch 1,
wobei eine Entfernung des Wasserfahrzeugs zu einem Kollisionshindernis ermittelt wird, und
wobei das Antriebssystem zusätzlich ein Ausweichmanöver durchführt, falls der während des Stoppmanövers vom Wasserfahrzeug zurückgelegte Aufstoppweg größer als die Entfernung des Wasserfahrzeugs zu dem Kollisionshindernis ist.

3. Steuerung (6) für ein Wasserfahrzeug mit zumindest einem Antriebssystem,
wobei die Steuerung (6) Mittel zur Durchführung eines Verfahrens nach Anspruch 1 oder 2 aufweist,
wobei die Mittel ein Computerprogramm zum Ablauf in der Steuerung (6) umfassen,
wobei die Mittel zumindest eine Rechnereinheit und eine Speichereinheit umfassen, auf welcher die vorab für das Wasserfahrzeug ermittelte Kennlinie gespeichert ist.

4. Wasserfahrzeug mit
- zumindest einem Antriebssystem und
- einer Steuerung (6), welche nach Anspruch 3 ausgebildet ist,
wobei das Antriebssystem mindestens einen drehbaren Verstellpropeller (1) aufweist, welcher jeweils Propellerblätter mit verstellbarem Blattwinkel (12) aufweist und welcher mittels eines Motors (3) antreibbar ist,
wobei mittels des Motors (3) ein Motordrehmoment (15) auf den Verstellpropeller (1) ausübbar ist,
wobei mittels eines jeweiligen Sensors zumindest eine Geschwindigkeit (13) des Wasserfahrzeugs und eine Propellerdrehzahl (11) des mindestens einen Verstellpropellers (1) ermittelbar sind.

5. Computerprogramm zur Durchführung eines Verfahrens nach einem der Ansprüche 1 - 2 bei Ablauf in einer Steuerung (6) nach Anspruch 3.

6. Computerlesbares Speichermedium auf dem ein Computerprogramm nach Anspruch 5 gespeichert ist.

## Claims

1. Method for operating a drive system of a water vehicle during a stopping manoeuvre,
wherein the drive system has at least one rotatable variable pitch propeller (1), which in each case has propeller blades with an adjustable blade angle (12) and which is driven by means of a motor (3),
wherein the motor (3) is able to exert a motor torque (15) on the variable pitch propeller (1),
wherein a speed (13) of the water vehicle and a rotational propeller speed (11) of the at least one variable pitch propeller (1) are determined,
**characterised in that** a characteristic line for the water vehicle is determined beforehand, linking different initial speeds (17) of the water vehicle at the start of the stopping manoeuvre to at least one temporal profile of the blade angle (12) and one temporal profile of the rotational propeller speed (11) in each instance in such a manner that when the drive system is operated according to the characteristic line during the stopping manoeuvre it results in the water vehicle covering the shortest possible stopping path and the rotational propeller speed (11) does not exceed a predefinable, critical rotational speed value,
wherein the drive system is operated according to the previously determined characteristic line during the stopping manoeuvre.

2. Method according to claim 1,
wherein a distance between the water vehicle and a collision obstacle is determined, and
wherein the drive system additionally performs an evasion manoeuvre if the stopping path covered by the water vehicle during the stopping manoeuvre is longer than the distance between the water vehicle and the collision obstacle.

3. Controller (6) for a water vehicle having at least one drive system,
wherein the controller (6) has means for performing a method according to claim 1 or 2,
wherein the means comprise a computer program for operation in the controller (6),
wherein the means comprise at least one computer unit and a memory unit, on which the characteristic line determined previously for the water vehicle is stored.

4. Water vehicle having
- at least one drive system and
- a controller (6), which is configured according to claim 3, wherein the drive system has at least one rotatable variable pitch propeller (1), which in each case has propeller blades with an adjustable blade angle (12) and which is able to be driven by means of a motor (3),
wherein the motor (3) is able to exert a motor torque (15) on the variable pitch propeller (1),
wherein at least a speed (13) of the water vehicle and a rotational propeller speed (11) of the at least one variable pitch propeller (1) can be determined by means of a respective sensor.

5. Computer program for performing a method according to one of claims 1 - 2 when operating in a controller (6) according to claim 3.

6. Computer-readable storage medium on which a computer program according to claim 5 is stored.

## Revendications

1. Procédé pour faire fonctionner un système d'entraînement d'un bâtiment de navigation sur l'eau lors d'une manoeuvre d'arrêt,
dans lequel le système d'entraînement a au moins une hélice (1) à pas variable, qui a respectivement des pales d'angle (12) réglable et qui est entraînée au moyen d'un moteur (3),
dans lequel le moteur (3) peut appliquer un couple (15) à l'hélice (1) à pas variable,
dans lequel on détermine une vitesse (13) du bâtiment de navigation sur l'eau et une vitesse (11) de rotation de la au moins une hélice (1) à pas variable,
**caractérisé en ce qu'**auparavant on détermine une courbe caractéristique du bâtiment de navigation sur l'eau, qui combine diverses vitesses (17) initiales du bâtiment de navigation sur l'eau au début de la manoeuvre d'arrêt à au moins respectivement une variation dans le temps de l'angle (12) des pales et une variation dans le temps de la vitesse (11) de rotation de l'hélice, de manière à ce que le système d'entraînement, fonctionnant suivant la courbe caractéristique pendant la manoeuvre d'arrêt, donne un trajet d'arrêt parcouru aussi court que possible du bâtiment de navigation sur l'eau et de manière à ce que la vitesse (11) de rotation de l'hélice ne dépasse pas une valeur critique pouvant être donnée à l'avance,
dans lequel on fait fonctionner le système d'entraînement pendant la manoeuvre d'arrêt selon la courbe caractéristique déterminée à l'avance.

2. Procédé suivant la revendication 1,
dans lequel on détermine de combien le bâtiment de navigation sur l'eau est éloigné d'un obstacle de collision et
dans lequel le système d'entraînement effectue, en outre, une manoeuvre d'évite si le trajet d'arrêt parcouru, pendant la manoeuvre d'arrêt du bâtiment de navigation sur l'eau, est plus grand que la distance du bâtiment de navigation sur l'eau à l'obstacle de collision.

3. Commande (6) d'un bâtiment de navigation sur l'eau, comprenant au moins un système d'entraînement,
dans laquelle la commande (6) a des moyens pour effectuer un procédé suivant la revendication 1 ou 2,
dans laquelle les moyens comprennent un programme informatique devant se dérouler dans la commande (6),
dans laquelle les moyens comprennent au moins une unité informatique et une unité de mémoire, dans laquelle la courbe caractéristique déterminée auparavant pour le bâtiment de navigation sur l'eau est mémorisée.

4. Bâtiment de navigation sur l'eau, comprenant
- au moins un système d'entraînement et
- une commande (6), qui est constituée suivant la revendication 3,
dans lequel le système d'entraînement a au moins une hélice (1) à pas variable tournante, qui respectivement a des pales d'angle (12) réglable et qui peut être entraînée au moyen d'un moteur (3),
dans lequel un couple (15) peut être appliqué à l'hélice (1) à pas variable au moyen du moteur (3),
dans lequel, au moyen d'un capteur respectif, on peut déterminer au moins une vitesse (13) du bâtiment de navigation sur l'eau et une vitesse (11) de rotation de la au moins une hélice (1) à pas variable.

5. Programme d'ordinateur pour effectuer un procédé suivant l'une des revendications 1 ou 2 lorsqu'il se déroule dans une commande (6) suivant la revendication 3.

6. Support de mémoire déchiffrable par ordinateur sur lequel un programme d'ordinateur suivant la revendication 5 est mis en mémoire.
